# EUROPÄISCHE PATENTSCHRIFT

(11) **EP 3 848 314 B1**
(45) Veröffentlichungstag und Bekanntmachung des Hinweises auf die Patenterteilung: **04.10.2023**
(21) Anmeldenummer: 20151218.3
(22) Anmeldetag: 10.01.2020
(51) Int. Cl.: B66B 1/34

(54) **SYSTEM ZUR MESSUNG DER LAST IN EINEM AUFZUGSYSTEM SOWIE VERFAHREN ZUR BESTIMMUNG DER LAST EINER AUFZUGSKABINE**
SYSTEM FOR MEASURING LOAD IN AN ELEVATOR SYSTEM AND METHOD FOR DETERMINING THE LOAD OF AN ELEVATOR CAR
SYSTÈME DE MESURE DE LA CHARGE DANS UN SYSTÈME D'ASCENSEUR AINSI QUE PROCÉDÉ DE DÉTERMINATION DE LA CHARGE D'UNE CABINE D'ASCENSEUR

(43) Veröffentlichungstag der Anmeldung: 14.07.2021
(73) Patentinhaber: INVENTIO AG, 6052 Hergiswil (CH)
(72) Erfinder: PERIC, Danilo, 6006 Luzern (CH); VOGT, Michael, 13353 Berlin (DE); HENNEAU, Philippe, 8005 Zürich (CH)
(74) Vertreter: Inventio AG

(56) Entgegenhaltungen:
- WO-A1-2016/091919
- DE-A1- 19 802 674
- US-A- 2 779 439
- US-A- 5 859 373
- US-A1- 2015 274 485

## Beschreibung

Die vorliegende Erfindung bezieht sich auf ein System zur Messung der Last in einem Aufzugsystem mit einer Aufzugskabine, einem Energieversorgungssystem und einer Antriebsmaschine, sowie auf ein Verfahren zur Bestimmung der Last der Aufzugskabine. Aufzugsysteme für den Personen- und Lastentransport sind hinlänglich bekannt und weit verbreitet. Ein Aufzugsystem umfasst typischerweise eine Aufzugskabine, die durch eine Antriebsmaschine einen Aufzugsschacht in vertikaler Richtung entlang bewegt wird. Im einfachsten Fall leistet die Antriebsmaschine dafür mechanische Arbeit, um Fahrgäste oder Beförderungsgut in eine höhergelegene Position zu befördern, oder bremst die Aufzugskabine beim Absenken von einem höhergelegenen zu einem tiefergelegenen Ort ab. In vielen Fällen ist ein solches Aufzugsystem zusätzlich mit einem Gegengewicht ausgestattet, um unter anderem die nötige Beförderungsenergie für eine statistisch häufig auftretende Last der Aufzugskabine, z.B. halber Last, zu minimieren. Ist ein solches Gegengewicht vorhanden, dann ist es möglich, dass beim Herablassen einer leeren Aufzugskabine mechanische Arbeit von der Antriebsmaschine nötig ist und beim Hochfahren einer leeren Aufzugskabine Energie frei wird.

Da Aufzugsysteme, die für den Personentransport vorgesehen sind, hohen Sicherheitsanforderungen genügen müssen, unterliegen diese umfangreicher und häufiger Wartung. Um den Verschleiß von einzelnen Bauteilen bereits ohne aufwändige Inspektion abschätzen zu können, ist es von Vorteil, aussagekräftige Daten zum vorausgegangenen Betrieb zur Verfügung zu haben. Insbesondere die Anzahl an Fahrten sowie die dabei transportierte Last sind wichtige Kenngrößen. Eine Möglichkeit der Messung der genannten Last mittels an der Aufzugkabine angebrachten Sensoren wird in EP 0 755 894 A1 geschildert. Eine weitere Möglichkeit zur Bestimmung der transportierten Last in einem industriellen Pendelsystem auf Basis der von der Antriebsmaschine aufgebrachten Leistung wird in US 4,053,742 beschrieben.

Beiden genannten Erfindungen ist gemein, dass die Messung der Werte, auf deren Basis die Last in weiterer Folge berechnet wird, mittels fest eingebauter Sensoren geschieht, deren Vorhandensein bereits bei der Konstruktion der Systeme eingeplant sein musste. Dieses Erfordernis kann die Flexibilität reduzieren. Eine Änderung oder Nachrüstung ist etwa häufig nur unter erheblichem Aufwand möglich und gestaltet sich besonders dann schwierig, wenn die Funktionsweise von relevanten Teilen des Aufzugsystems, z.B. der Aufzugssteuerung, nicht genau bekannt ist. Auch ist es erwünscht, die Redundanz und somit die Zuverlässigkeit zu erhöhen.

Ein weiteres System zur Bestimmung der Last eines Aufzuges mittels einer Steuerung nach dem Oberbegriff des Anspruchs 1 ist aus US 2015274485 A1 bekannt.

Es ist Aufgabe der Erfindung, zumindest einige der oben genannten Punkte zu verbessein. Diese Aufgabe wird durch das in Anspruch 1 beschriebene System zur Messung der Last in einem Aufzugsystem und durch das in Anspruch 9 genannte Verfahren gelöst. Weitere vorteilhafte Ausführungsformen sind in den Unteransprüchen geschildert.

Ein Aspekt des verbesserten Systems zur Messung der Last in einem Aufzugsystem betrifft ein Aufzugssystem mit einer Aufzugskabine (beispielsweise einen Personenaufzug mit einer Personenkabine), einem Energieversorgungssystem und einer Antriebsmaschine. Die Antriebsmaschine ist eingerichtet, die Aufzugskabine einen Schacht entlang zu bewegen und ist über elektrische Leiter mit einem Energieversorgungssystem verbunden. Das Energieversorgungssystem ist über elektrische Leiter mit einem Netzanschluss verbunden. Vorzugsweise speist der Netzanschluss das Energieversorgungssystem mit einer im wesentlichen konstanten Nennspannung und Frequenz. Das System umfasst ein erstes Sensorsystem zum Messen einer Leistungs-Kenngröße. Die Leistungs-Kenngröße ist indikativ für die Leistung der Antriebsmaschine. Des Weiteren umfasst das System ein zweites Sensorsystem zum Messen einer Bewegungsrichtungs-Kenngröße der Aufzugskabine. Die Bewegungsrichtungs-Kenngröße ist indikativ für die Bewegungsrichtung der Aufzugskabine. Des Weiteren umfasst das System eine Logikeinheit, die dazu eingerichtet ist, aus den gemessenen Leistungs- und Bewegungsrichtungs-Kenngrößen die Last der Aufzugskabine zu berechnen. Weiter weist das Aufzugsystem eine Aufzugsteuerung auf, und die Logikeinheit (150) bildet eine von der Aufzugsteuerung funktional getrennte Einheit, die keine Betriebszustands-Informationen von der Aufzugssteuerung erfasst.

Ein weiterer Aspekt der Erfindung betrifft ein Verfahren zur Bestimmung der Last der Aufzugskabine eines Aufzugsystems. Das Verfahren beinhaltet die Messung einer Leistungs-Kenngröße der elektrischen Leiter mittels des ersten Sensorsystems und die Messung einer Bewegungsrichtungs-Kenngröße der Antriebsmaschine mittels des zweiten Sensorsystems. Aus der Leistungs-Kenngröße wird die Leistung der Antriebsmaschine bestimmt und aus der Bewegungsrichtungs-Kenngröße wird die Bewegungsrichtung der Aufzugskabine bestimmt. Aus der Leistung der Antriebsmaschine und der Bewegungsrichtung der Aufzugskabine wird letztendlich die Last der Aufzugskabine bestimmt.

Ausführungsformen der vorliegenden Erfindung erlauben es vorteilhafterweise, die zur Bestimmung der zuvor genannten Betriebsdaten notwendigen Elemente vorzusehen, ohne zwingend auf eine zentrale Steuerung des Aufzugsystems zugreifen zu müssen. Daher kann die Flexibilität, Redundanz und Zuverlässigkeit erhöht werden. Gemäß Ausführungsformen können diese Elemente auch nachträglich in ein bestehendes Aufzugsystem integriert werden, ohne dafür Änderungen an der bestehenden Steuerungs- und Antriebselektronik vornehmen zu müssen. Das erhöht die Kompatibilität mit bestehenden Systemen, vereinfacht die Anwendung und ermöglicht so unter anderem eine flexible und kostengünstige Nachrüstung von bestehenden Aufzugsystemen. Sofern das bestehende Aufzugsystem bereits eine Möglichkeit zur Bestimmung der bewegten Last enthält, liefert das erfindungsgemäße System außerdem eine zusätzliche Messung, durch die das bestehende System redundant und damit ausfallsicher gestaltet werden kann und im Fall von Diskrepanzen zwischen den zwei Messergebnissen zum Erkennen einer Störung beiträgt.

Da aufgrund der zuvor beschriebenen, oftmals vorhandenen Gegengewichte die mechanische Leistung der Antriebsmaschine nicht zwangsläufig der Last der Aufzugskabine entspricht, löst die vorliegende Erfindung außerdem das Problem, die Bewegungsrichtung der Aufzugskabine in Relation zur Arbeit der Maschine zu setzen und somit zu bestimmen, ob eine volle oder eine leere Kabine bewegt wurde. Dadurch erhöht sich die Aussagekraft der bestimmten Betriebsdaten.

In hier beschriebenen Ausführungsbeispielen der Erfindung ist die Bestimmung einer Last der Aufzugskabine mittels einer Kombination aus Sensorsystemen und einer Logikeinheit vorgesehen. Die genannten Teile der Erfindung werden dabei typischerweise nicht bereits bei der Herstellung in die Steuerungs- oder Antriebselektronik oder in die mechanischen Komponenten des Aufzugsystems integriert, sondern nachträglich hinzugefügt, beispielsweise im Zuge einer Wartung des Aufzugsystems.

Die Erfindung ist dabei zumindest teilweise funktional vom Aufzugsystem getrennt, es ist also nicht nötig, die Sensorsysteme oder die Logikeinheit in das bestehende Aufzugsystem so zu integrieren, dass eine genaue Kenntnis der Funktionsweise des Systems, z.B. der Aufzugssteuerung nötig ist. Gleichermaßen beeinflusst die erfindungsgemäße Ausführung das Aufzugsystem nicht in erheblichem Maß. Ein Eingriff in das bestehende elektromechanische System wird somit vermieden.

In einem Ausführungsbeispiel wird die durch die Erfindung bestimmte Last der Aufzugskabine durch eine Logikeinheit in Form eines Datensatzes bereitgestellt. Ein Datensatz enthält zumindest eine beförderte Last als einzelnen Datenpunkt. Außerdem können weitere Daten mit der Last in Relation gesetzt werden, wie beispielsweise der Zeitpunkt, an dem die Fahrt stattgefunden hat, die Richtung der Fahrt, die zurückgelegte Wegstrecke, die Auslastung zu einer bestimmten Tageszeit und/oder eine Diskrepanz von Lasten beim Hoch- und Herabfahren des Aufzugsystems, wobei diese Beispiele nur der Beschreibung dienen und zahlreiche andere Kombinationen möglich sind und auch weitere, nicht durch das beschriebene System gemessene oder berechnete Werte Teil eines solchen Datensatzes sein können. Die Logikeinheit kann auf Basis einer LeistungsKenngröße die Leistung der Antriebsmaschine errechnen, und auf Basis einer Bewegungsrichtungs-Kenngröße die Bewegungsrichtung der Aufzugskabine errechnen. Auch weitere Werte, die auf Basis der ermittelten Kenngrößen errechnet werden, wie z.B. das Drehmoment der Antriebsmaschine, das Integral des Drehmoments der Antriebsmaschine über die Zeit, das Integral der elektrischen Leistung über die Zeit, die Bewegungsrichtung als Ableitung der Position, die Bewegungsrichtung als Ableitung der Beschleunigung, die Bewegungsrichtung als Ableitung der Entfernung, die Bewegungsrichtung in Form einer binären Polarität (z.B. + oder -), die Last, die Last in Abhängigkeit von der Bewegungsrichtung, das Integral der Last über die Zeit, die Summe aller Lasten in einem oder mehreren Intervallen, können optional durch die Logikeinheit berechnet und Teil des Datensatzes sein oder mit dem Datensatz verknüpft werden.

Die Last kann in Form der tatsächlichen Masse ausgewertet werden, es kann jedoch auch die Last z.B. als Anzahl von beförderten Personen, als Prozentwert der Maximallast oder als aufgewendete elektrische oder mechanische Arbeit ausgedrückt werden. Neben den beschriebenen, aus den Rohdaten abgeleiteten Werten können auch die von den Sensorsystemen bereitgestellten Rohdaten in einem solchen Datensatz vorhanden sein. Der Datensatz wird durch die Logikeinheit zwischengespeichert und auf Abruf einer befugten Person zur Verfügung gestellt. Die Logikeinheit kann den Datensatz auch auf einem Datenträger speichern. Der Datenträger kann austauschbar und zum Weitertransport der Daten geeignet sein. Es ist auch denkbar, dass die Logikeinheit den Datensatz aktiv bei Eintreten einer zuvor definierten Bedingung über geeignete Medien versendet. Bei der Bedingung kann es sich beispielsweise um den Ablauf eines zuvor definierten Zeitintervalls handeln, oder um die Erfüllung von beliebig verknüpften Voraussetzungen, wie beispielsweise das Überschreiten einer zuvor definierten Anzahl an Fahrten mit einer bestimmten Mindestlast. Als geeignetes Medium kommen alle zum Versenden von Datensätzen geeignete Systeme in Frage, wie z.B. Bussysteme, drahtlose RF-Systeme oder paketbasierte Netzwerke. Der Datensatz kann in einem dezentralen IT-Infrastruktursystem, z.B. einer Cloud, zwischengespeichert, weiterverteilt oder verarbeitet werden. Das IT-Infrastruktursystem kann ein dediziertes Wartungs- und Überwachungssystem umfassen.

Bei der Logikeinheit kann es sich gemäß von Ausführungsbeispielen um ein dediziertes Teilsystem handeln, das zusammen mit den nötigen Sensoren die erfindungsgemäße Funktion in Bezug auf ein einzelnes Aufzugsystem übernimmt. Es ist möglich, dass die Logikeinheit eine Einheit mit einem oder mehreren Sensoren der Sensorsysteme bildet. Es ist jedoch auch möglich, dass die Logikeinheit räumlich getrennt von den jeweiligen Aufzugsystemen ausgeführt ist. Die Logikeinheit kann aus mehreren Teilsystemen bestehen, die unterschiedliche Funktionen übernehmen. Wenn die Logikeinheit aus mehreren Teilsystemen besteht, ist es auch möglich, dass einzelne Teilsysteme eine oder mehrere Funktionen gleichermaßen ausführen können und somit zur Ausfallsicherheit des Systems beitragen. Es ist möglich, dass eine einzelne Logikeinheit die Sensordaten mehrerer Aufzugsysteme auswertet. Es ist möglich, dass die Logikeinheit als zentraler Server ausgeführt ist, welche die Sensordaten zahlreicher Aufzugsysteme auswertet und eine Vielzahl von Datensätzen bereitstellt. Die Kommunikation der Logikeinheit mit den Sensorsystemen findet über geeignete Systeme statt, wie z.B. analoge oder digitale, kabelgebundene Systeme, Bussysteme, drahtlose RF-Systeme oder paketbasierte Netzwerke.

Die Logikeinheit kann einen Analog/Digitalwandler umfassen, der einen analogen Eingangswert, bei dem es sich um eine Kenngröße eines Sensorsystems handeln kann, digitalisiert. Die Logikeinheit kann einen Speicher umfassen, in dem ein Programm zum Berechnen der Last der Aufzugskabine gespeichert ist. Der Speicher kann außerdem weitere Informationen enthalten, wie z.B. Kenngrößen oder Kalibrierungswerte, die mit Informationen über das spezifische Aufzugsystem korrelieren, sodass diese dem Programm zur Verfügung stehen. Die genannten Informationen können bereits bei der Fertigung der Logikeinheit, oder auch nachträglich gespeichert werden. Bei den Informationen kann es sich um Informationen handeln, die im Rahmen einer Kalibrierung des Systems erhalten werden. Die Kalibrierung kann beispielsweise mittels der Werte erfolgen, die durch eine oder mehrere Kalibrierungs- bzw. Lernfahrten erhalten werden.

Um die Last der Aufzugskabine zu bestimmen, kann die Logikeinheit Berechnungen anstellen. Dazu umfasst die Logikeinheit typischerweise zumindest einen Controller, der mit dem Speicher so verbunden ist, dass er das darauf gespeicherte Programm ausführen kann.

Die Kenngrößen werden der Logikeinheit von den jeweiligen Sensorsystemen bereitgestellt und können darin zwischengespeichert werden. Das Programm wird im Controller ausgeführt und vollführt mit den zwischengespeicherten, sensorisch bestimmten Werten weitere Operationen, die basierend auf den Eingangswerten Ergebnisse liefern. Dazu kann das Programm auf den Teil des Speichers zugreifen, der die Aufzugsystemspezifischen Kenngrößen beinhaltet. Beispielsweise kann es sich bei der Aufzugsystemspezifischen Kenngröße um einen Kalibrierungswert handeln, mit dem ein Messwert multipliziert werden kann, um z.B. aus der Leistungs-Kenngröße die Leistung der Antriebsmaschine oder aus der Bewegungsrichtungs-Kenngröße die Bewegungsrichtung der Aufzugskabine zu errechnen.

Zur Berechnung der Last ist ein erstes Sensorsystem vorgesehen, das eine Kenngröße basierend auf der elektrischen Leistung der Antriebsmaschine im Betrieb liefert, die indikativ für die mechanische Leistung der Antriebsmaschine ist. In einer besonders günstigen Ausführungsform kann eine solche Kenngröße erhalten werden, indem eine oder mehrere Kenngrößen eines oder mehrerer elektrischen/-r Leiter(s) bestimmt werden, welche die Antriebsmaschine mit dem Energieversorgungssystem verbinden. Bei dem Energieversorgungssystem kann es sich um einen Frequenzumrichter handeln, wie er für den Betrieb von Synchronmotoren wie auch von Asynchronmotoren verwendet wird. Es kann sich auch um einen Gleichrichter oder Umformer handeln, der zum Antrieb eines Gleichstrommotors geeignet ist. Es kann sich auch um einen oder mehrere einfache Schalter handeln, die einen Asynchronmotor mit Drehstrom versorgen. Zahlreiche weitere Ausführungsformen und Kombinationen von Energieversorgungssystemen sind bekannt, aus denen ein Fachmann in Abhängigkeit der verwendeten Antriebstechnik auswählen kann.

In einer weiteren günstigen Ausführungsform kann eine Leistungs-Kenngröße erhalten werden, indem eine oder mehrere Kenngrößen eines oder mehrerer elektrischen/-r Leiter(s) bestimmt werden, welche das Energieversorgungssystem der Antriebsmaschine mit dem Netzanschluss, also beispielsweise dem Gebäudestromnetz verbinden.

Das Sensorsystem zur Bestimmung der Leistungs-Kenngröße umfasst zumindest einen Sensor. In einer Ausführungsform handelt es sich bei dem Sensor um einen Stromsensor. Der Stromsensor kann galvanisch getrennt von dem elektrischen Leiter ausgeführt sein, indem beispielsweise die magnetische Flussdichte um den elektrischen Leiter gemessen wird. In Abhängigkeit des Antriebs kann es sich um einen Wechselstromsensor oder einen Gleichstromsensor handeln. Der Stromsensor kann so ausgeführt sein, dass eine Installation möglich ist, ohne dass dieser elektrisch zwischengeschalten werden muss.

In einer weiteren Ausführungsform kann der Sensor als Widerstand ausgeführt sein, der in den elektrischen Leiter zwischengeschalten ist und über welchem ein Spannungsabfall gemessen wird. Aus dem Spannungsabfall kann der Strom des Leiters bestimmt werden. Der Spannungsabfall kann als Differenzspannung zwischen zwei Spannungen gegen Masse bestimmt werden. So kann zusätzlich die an der Antriebsmaschine anliegende Spannung bestimmt werden. In einer solchen Ausführungsform handelt es sich bei dem Sensor folglich um einen Strom- und Spannungssensor. Ein Spannungssensor kann auch so ausgeführt sein, dass eine Spannung an einem Anschlusspunkt des elektrischen Leiters abgegriffen wird, ohne ein Bauteil zwischenzuschalten. Aus Strom- und Spannung können weitere Werte, wie z.B. die Leistung, die Phasenverschiebung und der Leistungsfaktor bestimmt werden.

Die Spannung und/oder der Strom können zeitaufgelöst bestimmt werden, wodurch der Sensor auch als Frequenzsensor wirken kann. Der Sensor kann als Temperatursensor ausgeführt sein, der die Erwärmung eines bekannten Widerstands misst, welche indikativ für die über den elektrischen Leiter transportierte Leistung ist. Zahlreiche weitere Bauformen für die genannten Sensoren sind denkbar. Die soeben angegebenen Ausführungen sind demnach nur als Beispiele zu verstehen.

Je nach Art der Antriebsmaschine kann es vorteilhaft sein, dass das Sensorsystem mehrere Sensoren umfasst, um die Leistungs-Kenngröße zu erhalten. In einer Ausführungsform kann sowohl der Netzanschluss, als auch das Energieversorgungssystem dreiphasig ausgebildet sein. In diesem Fall kann die Leistungs-Kenngröße mittels zweier Sensoren bestimmt werden. In einer weiteren Ausführungsform kann der Netzanschluss sowie das Energieversorgungssystem dreiphasig ausgebildet sein und zusätzlich einen Neutralleiter aufweisen. In diesem Fall kann die Leistungs-Kenngröße mittels dreier Sensoren bestimmt werden. Wenn davon ausgegangen werden kann, dass die Last auf allen Phasen überwiegend gleich ist, kann auch jeweils nur ein einzelner Sensor an einer einzelnen Phase verwendet werden.

In einer weiteren Ausführungsform kann es auch vorteilhaft sein, zur eindeutigen Bestimmung der Leistungs-Kenngröße mehrere Sensoren eines unterschiedlichen Typs in Kombination zu verwenden, oder eine Messung an unterschiedlichen Stellen des Energieversorgungssystems durchzuführen. Das ist insbesondere dann der Fall, wenn die Antriebsmaschine als Bremse, beispielsweise als regenerative Nutzbremse eingesetzt wird.

In einer Ausführungsform umfasst die Antriebsmaschine eine Wechselstrommaschine. Hier kann es vorkommen, dass es auch mit Wissen der Drehrichtung nicht möglich, mittels eines einzelnen Sensors festzustellen, ob die Maschine als Motor oder Generator arbeitet, da beispielsweise aus Wechselstrom-Messwerten keine Fließrichtung abgeleitet werden kann. Hier kann beispielsweise durch die Kombination von Spannungs- und Stromsensor die Leistung sowie die Phasenverschiebung im elektrischen Leiter bestimmt werden, wodurch ebenfalls eine Leistungs-Kenngröße bestehend aus Gesamtleistung und der Information, ob der Antrieb als Motor oder Generator arbeitet, berechnet werden kann. Auch kann das Verhältnis aus Strom und Spannung dazu genutzt werden um zu bestimmen, ob die Antriebsmaschine als Motor oder Generator arbeitet. Wenn die Antriebsmaschine so ausgeführt ist, dass beim Bremsen die generierte elektrische Leistung über einen Shunt oder einen anderen, gesonderten Stromkreis abgeführt wird, kann über einen zusätzlichen Sensor im genannten Stromkreis der Betriebsmodus der Maschine bestimmt werden. Wenn der Sensor beim Anlaufen der Antriebsmaschine bereits geeignete Daten liefert, kann auch aus den so gewonnenen Daten bestimmt werden, ob die Maschine als Motor oder Generator anläuft, da beispielsweise ein anlaufender Motor im Gegensatz zu einem Generator bei geringen Drehzahlen eine hohe elektrische Leistung im elektrischen Leiter aufweist.

Zahlreiche weitere Kombinationen aus Sensoren und Auswertungsmethoden sind denkbar, die die Bestimmung der oben genannten Leistungs-Kenngröße ermöglichen, sodass die genannten Lösungen nur als Beispiel zu verstehen sind.

Zur Berechnung der Last ist ein zweites Sensorsystem vorgesehen, das eine Kenngröße liefert, die indikativ für die Bewegungsrichtung der Aufzugskabine ist.

In einem Ausführungsbeispiel wird - alternativ oder in Ergänzung zu dem im Folgenden beschriebenen Beschleunigungssensor - die Bewegungsrichtungs-Kenngröße durch zumindest einen Luftdrucksensor bestimmt. Der Luftdrucksensor kann an einem Punkt im Aufzugsschacht angebracht sein, wobei es sich hierbei vorzugsweise um eine Stelle in der Nähe einer der axialen Enden des Aufzugsschachtes handelt. In diesem Fall kann die Bewegungsrichtung der Aufzugskabine dadurch ermittelt werden, dass es bei einer Bewegung der Aufzugskabine hin zu dem Sensor zu einer Verdichtung der Luftsäule kommt, wodurch durch den Luftdrucksensor ein erhöhter Luftdruck gemessen wird. Befindet sich der Luftdrucksensor beispielsweise am unteren Ende eines vertikalen Schachts, dann wird der Luftdrucksensor beim Fahren der Aufzugskabine einen höheren Luftdruck feststellen, während sich die Aufzugskabine abwärts bewegt, und einen geringeren Luftdruck feststellen, während sich die Aufzugskabine aufwärts bewegt. Der Luftdrucksensor kann auch am oberen Ende des Schachts platziert sein, um beim Herauffahren der Kabine einen höheren Luftdruck zu messen und beim Herabfahren der Kabine einen geringeren Luftdruck.

Gleichermaßen kann der Luftdrucksensor an der Aufzugskabine angebracht sein. Der Luftdrucksensor wird dann während der Fahrt der Aufzugskabine einen höheren Luftdruck messen, wenn sich die Aufzugskabine in die Richtung der Seite bewegt, an der der Luftdrucksensor angebracht ist und einen geringeren Luftdruck, wenn sie sich in die entgegengesetzte Richtung bewegt. Zusätzlich dazu kann der Luftdrucksensor bei der Montage an der Aufzugskabine dazu genutzt werden, einen hydrostatischen Druck zu messen. Aus dem so gemessenen Wert kann beispielsweise unter Benutzung der barometrischen Höhenformel oder einer einfachen Näherung davon mittels der Differenz aus zwei gemessenen Luftdrücken, beispielsweise einem Luftdruck vor der Fahrt und einem Luftdruck nach der Fahrt, die Bewegungsrichtung der Fahrt abgeleitet werden. Der Luftdrucksensor kann auch an einem Gegengewicht des Aufzugsystems angebracht sein.

In einem günstigen Ausführungsbeispiel wird neben dem an einer beweglichen Komponente des Aufzugssystems angebrachten, ersten Luftdrucksensor ein zweiter, statischer Luftdrucksensor benutzt, der zur Kalibrierung des ersten Luftdrucksensors genutzt werden kann. Der zweite Luftdrucksensor kann sich beispielsweise im Aufzugschacht befinden. Durch geeignete Verfahren, z.B. die Subtraktion des Messwerts des ersten Luftdrucksensors vom Messwert des zweiten Luftdrucksensors, können äußere Einflüsse wie z.B. wetterbedingte Luftdruckschwankungen oder Temperatureinflüsse kompensiert werden.

In einer weiteren Ausführungsform umfasst das Sensorsystem einen oder mehrere Positionssensoren zur Bestimmung der Position der Aufzugskabine. Der Positionssensor kann so ausgeführt sein, dass er die absolute Position der Aufzugskabine im Schacht bestimmt. Der Positionssensor kann auch so ausgeführt sein, dass er die Position der Aufzugskabine in Relation zu einem anderen Bauteil des Aufzugsystems erfasst. Der Positionssensor kann die Position der Aufzugskabine indirekt erfassen, indem er die Position eines anderen Teils des Aufzugsystems, wie z.B. eines Gegengewichts erfasst.

Als mögliche Ausführungsformen des Positionssensors kommen verschiedene Bauweisen in Frage. Manche dieser Ausführungsformen bestimmen die Entfernung von zwei Punkten und erlauben Rückschlüsse über die Position der Aufzugskabine. Solche Sensoren können auch als Entfernungsmesser bezeichnet werden. Manchen dieser Ausführungsformen bestimmen die Änderung der Position als Funktion der Zeit und können auch als Geschwindigkeitssensoren bezeichnet werden. Als Montageort des Positionssensors kommen alle bereits im Zusammenhang mit anderen Sensoren beschriebene Stellen in Frage. Auch eine Bestimmung der Bewegungsrichtung der Aufzugskabine im Betriebsraum ist möglich, indem die Bewegungsrichtungs-Kenngröße durch die Laufrichtung von geeigneten Teilen des Aufzugsystems, z.B. der Treibscheibe oder des Tragmittels bestimmt wird. Die folgende, nicht abschließende Liste an möglichen Ausführungen liefert Beispiele für geeignete Positions-, Entfernungs- und Geschwindigkeitssensoren: Magnetbandsensor, Impulsgeber und -zähler, (Laser-)Interferometer, (Laser-)Laufzeitmessung, (Laser-)Phasenmodulation, (Laser-)Triangulation, Lichtstromsensor, Radar, Ultraschallentfernungsmesser, Ultraschall-Geschwindigkeitssensor, Rotationsencoder an der Treibscheibe usw.

Sofern die Bestimmung der Bewegungsrichtung der Aufzugskabine aus der vom Positionssensor gelieferten Bewegungsrichtungs-Kenngröße nicht direkt möglich ist, kann es nötig sein, die Bewegungsrichtung der Aufzugskabine aus der Differenz von zwei gemessenen Positionen, z.B. der Bewegungsrichtungs-Kenngröße vor der Fahrt und der Bewegungsrichtungs-Kenngröße nach der Fahrt, zu ermitteln. Ebenso können Positionen während der Fahrt bestimmt werden.

In einer weiteren Ausführungsform umfasst das Sensorsystem einen oder mehrere Beschleunigungssensoren. Der Beschleunigungssensor kann an allen Positionen des Aufzugsystems angebracht werden, die beim Anfahren und Abbremsen der Aufzugskabine eine Beschleunigungskraft erfahren, insbesondere auch der Aufzugskabine oder dem Gegengewicht sowie der Treibscheibe, dem Tragmittel, der Umlenkrolle oder sonstigen im Betrieb bewegten Teile des Aufzugsystems. Die Bewegungsrichtungs-Kenngröße lässt sich aus dem Signal des Beschleunigungssensors ableiten, indem bestimmt wird, ob die auf den Sensor wirkende Beschleunigungskraft kleiner oder größer ist als die Erdbeschleunigung. Ist der Sensor beispielsweise in oder an der Aufzugskabine installiert und das Signal des Beschleunigungssensors entspricht beim Anfahren der Aufzugskabine einer Beschleunigungskraft, die geringer ist als die der Erdbeschleunigung, kann aus der durch den Beschleunigungssensor gemessenen Bewegungsrichtungs-Kenngröße gefolgert werden, dass sich die Aufzugskabine abwärts bewegt. Gleichermaßen wird die Bewegungsrichtungs-Kenngröße beim Anfahren der Aufzugskabine einer höheren Beschleunigung entsprechen, wenn die diese aufwärts bewegt wird. Zu einer Umkehr der Effekte kommt es naturgemäß, wenn der Beschleunigungssensor am Gegengewicht installiert ist.

In einer vorteilhaften Ausführungsform wird das Signal des Beschleunigungssensors über Auswertungsmethoden ausgewertet, die den Signal-/Rauschabstand des Sensors erhöhen. Die Auswertungsmethode kann im Sensor oder auch in der Logikeinheit integriert sein. Beispielsweise kann ein längeres, z.B. 30 Sekunden - 5 Minuten umspannendes, gleitendes zeitliches Mittel des Sensorwerts gebildet werden, um einen Basiswert zu erhalten. Beispielsweise kann ein weiteres, kürzeres gleitendes Mittel gebildet werden, dessen Dauer etwa der Beschleunigungszeit der Aufzugskabine im Normalbetrieb entspricht.

Beispielsweise kann eine Bewegungsrichtungskenngröße erhalten werden, wenn das längere gleitende Mittel mit dem kürzeren gleitenden Mittel verglichen wird, z.B. kann dann eine Bewegung gefolgert werden und eine Bewegungsrichtungs-Kenngröße erhalten werden, wenn das längere gleitende Mittel das kürzere gleitende Mittel um mehr als einen vorgegebenen Wert übersteigt oder unterschreitet. Der vorgegebene Wert kann im Bereich von 0.1 - 20%, z.B. 1 - 5% liegen.

In einer weiteren Ausführungsform umfasst das Sensorsystem eine Anzahl an Sensoren zur Bestimmung der Orientierung des Drehfelds, mit dem die Antriebsmaschine, welche als Drehstrommaschine ausgeführt ist, versorgt wird. Der Ausführungsform liegt zu Grunde, dass die Drehrichtung der Antriebsmaschine mit der Bewegungsrichtung der Aufzugskabine korreliert.

Bei den Sensoren zur Bestimmung der Orientierung des Drehfelds kann es sich um Sensoren des ersten Sensorsystems zur Bestimmung der Leistungs-Kenngröße handeln. Somit können einzelne oder alle Sensoren des ersten Sensorsystems zur Bestimmung der Leisungs-Kenngröße auch Sensoren des zweiten Sensorsystems zur Bestimmung der Bewegungsrichtungs-Kenngröße sein.

Das Sensorsystem zur Bestimmung der Bewegungsrichtungs-Kenngröße auf Basis der Orientierung des Drehfelds kann als einfaches Drehfeldmessgerät ausgeführt sein und umfasst typischerweise eine Spannungsmessung von drei Phasen an geeigneten Stellen der elektrischen Leiter, die die Antriebsmaschine mit dem Energieversorgungssystem verbinden. Auch andere Anordnungen sind, je nach Ausführung der Antriebsmaschine oder des Energieversorgungssystems, denkbar.

In einer Ausführungsform umfasst das Aufzugsystem ein Gegengewicht. Das Gegengewicht dient unter anderem dazu, die Kraft zur Beförderung einer voll beladenen Aufzugskabine zu verringern und es damit zu ermöglichen, eine kleiner dimensionierte Antriebsmaschine zu verwenden.

Das Gegengewicht ist typischerweise so bemessen, dass eine leere Aufzugskabine und eine mit der Maximallast beladene Aufzugskabine dieselbe Kraft zur Beförderung benötigen. Typischerweise hat dies zur Folge, dass bei einer zur Hälfte beladenen Kabine nur ein Minimum an Kraft und damit Leistung benötigt werden. In diesem Fall wird von einem 50%-Ausgleich gesprochen. Auch anders dimensionierte Gegengewichte können verwendet werden. Ein Ausgleich von 10 % bis 90 % der Maximallast ist denkbar. Beispielsweise können Gegengewichte so ausgelegt sein, dass sie etwa 30 % der Maximallast kompensieren. In manchen Ausführungsformen beinhaltet das Aufzugsystem kein Gegengewicht.

Das Vorhandensein eines Gegengewichts hat zur Folge, dass allein aus der Leistung der Antriebsmaschine nicht geschlussfolgert werden kann, ob eine vorwiegend leere Kabine abwärts befördert wird oder eine vorwiegend volle Kabine aufwärts, da in beiden Fällen dieselbe Energie aufgewendet werden muss. Um die Last der Kabine bestimmen zu können, ist also neben der Leistung der Antriebsmaschine auch eine Information über die Bewegungsrichtung der Aufzugskabine vorteilhaft.

In einem Ausführungsbeispiel umfasst die Erfindung ein Verfahren, mittels welchem die Last der Aufzugskabine bestimmt werden kann. Das Verfahren kann in der Logikeinheit implementiert sein. Typischerweise umfasst das Verfahren das Messen einer Leistungs-Kenngröße der elektrischen Leiter mittels eines ersten Sensorsystems sowie das Messen der Bewegungsrichtungs-Kenngröße der Aufzugskabine mittels eines zweiten Sensorsystems. Die durch die Sensorsysteme gemessenen Kenngrößen werden der Logikeinheit bereitgestellt. Dazu kann die Umwandlung der Kenngröße in einen digitalen Wert vorgenommen werden. Die Umwandlung der Kenngröße kann bereits im Sensorsystem erfolgen oder eine Funktion der Logikeinheit sein. Die Kenngröße kann aus mehreren Teilwerten bestehen, beispielsweise dann, wenn das Sensorsystem mehrere Sensoren umfasst und die Kenngröße mehrere Messwerte beinhaltet.

In weiterer Folge bestimmt das Verfahren die Leistung der Antriebsmaschine aus der Leistungs-Kenngröße und die Bewegungsrichtung der Aufzugskabine aus der Bewegungsrichtungs-Kenngröße. In weiterer Folge bestimmt das Verfahren aus der Leistung und der Bewegungsrichtung die Last der Aufzugskabine.

In einem Ausführungsbeispiel wird durch das erste Sensorsystem die Leistungskenngröße der Antriebsmaschine dann bestimmt, wenn sich die Leistungsaufnahme der Maschine im Betrieb auf einen stabilen Wert eingepegelt hat (im steady-state-Betrieb). Diese Leistungskenngröße ist indikativ für die Leistungsaufnahme der Antriebsmaschine (z.B. im steady-state-Betrieb), d.h. gibt die Leistung an und/oder erlaubt die Bestimmung der Leistung mittels einer eindeutigen Funktion (beispielsweise mittels Multiplikation mit einer Konstanten, Anwendung einer anderen Funktion, und/oder Zugriff auf tabellarisch gespeicherte Werte).

Die Leistungsaufnahme ist auch für den Fall definiert, dass elektrische Leistung von der Maschine erzeugt und abgegeben wird. In diesem Fall kann die Leistungs-Kenngröße den (positiven) Absolutbetrag der Leistungsaufnahme angeben oder ein umgekehrtes (negatives) Vorzeichen haben. Im letzteren Fall enthält das Vorzeichen der Leistungs-Kenngröße eine Aussage darüber, ob die Antriebsmaschine Leistung aufnimmt oder abgibt; im ersteren Fall ist diese Information nicht aus der Leistungsaufnahme erkennbar. Insbesondere kann die Leistungs-Kenngröße ein erstes (z.B. positives) Vorzeichen aufweisen, wenn Leistung aufgenommen wird, und ein zweites (z.B. negatives) vom ersten Vorzeichen verschiedenes Vorzeichen aufweisen, wenn Leistung abgegeben wird.

In einem vorteilhaften Ausführungsbeispiel bestimmt das Verfahren nur dann eine Leistung der Antriebsmaschine, wenn zuvor eine Bewegungsrichtungs-Kenngröße bestimmt wurde und durch die Bewegungsrichtungs-Kenngröße klar ist, dass sich die Aufzugskabine bewegt hat und demnach die Leistung der Antriebsmaschine zum Antrieb der Aufzugskabine benutzt wurde.

In einem Ausführungsbeispiel wird durch das zweite Sensorsystem während des Betriebs eine Bewegungsrichtungs-Kenngröße erfasst, welches die Bewegungsrichtung der Aufzugskabine angibt. Beispielsweise kann die Bewegungsrichtung durch die Bestimmung der Differenz der Bewegungsrichtungs-Kenngröße zu einem zuvor bestimmten Referenzwert ermittelt werden.

In einem Ausführungsbeispiel wird jeweils eine Bewegungsrichtungs-Kenngröße vor dem Betrieb, also vor der Fahrt, und nach dem Betrieb, also nach der Fahrt erfasst. Durch die Bestimmung der Differenz der beiden Bewegungsrichtungs-Kenngrößen zueinander, also z.B. durch Subtraktion der Werte voneinander, kann die Bewegungsrichtung der Aufzugskabine erhalten werden.

Beispielsweise kann die Bewegungsrichtung der Aufzugskabine als Positivwert ausgedrückt werden, wenn der gemessene Wert größer ist, als der Referenzwert, oder der erste Sensorwert größer ist als der zweite Sensorwert (und umgekehrt). Beispielsweise kann ein Wert von +1 einer aufwärtsfahrenden und ein Wert von -1 einer abwärtsfahrenden Aufzugskabine entsprechen.

Die Bewegungsrichtungs-Kenngröße kann dazu dienen, den Lösungsraum eines Gleichungssystems, das aus der Leistung der Antriebsmaschine eine Last der Aufzugskabine errechnet, so einzuschränken, dass eine eindeutige Bestimmung möglich ist. Dazu kann sich die Methode den üblichen mathematischen Methoden bedienen oder auch Algorithmen oder Programme einsetzen.

In einem Beispiel ist die Leistung P (in W) hängt mit der Last L (in kg) und dem Gegengewicht G abzüglich Kabinengewicht (in kg) wie folgt zusammen: $P = d ⋅ \left(L-G\right) ⋅ \left|v\right| ⋅ g$

Hierbei ist |v| der Absolut-Betrag der Geschwindigkeit der Kabine (in m/s), g die Gravitationskonstante, und d die Bewegungsrichtung (+1 oder -1 wie oben angegeben). Es werden in diesem Beispiel der Einfachheit halber weitere Komponenten (Trägheit, Gewicht der Seile) und Reibung vernachlässigt.

Der Absolut-Betrag der Geschwindigkeit der Kabine im steady-state-Betrieb für einen gegebenen Aufzug ist typischerweise bekannt und kann daher als Konstante angenommen werden.

Aus der obigen Gleichung folgt für die Last L (Beachte, dass d = 1/d): $L = G + d ⋅ P / \left(\left|v\right|⋅g\right)$

Hierbei können G und (|v|·g) als für den Aufzug bekannte Konstanten betrachtet werden. Somit sind in diesem Beispiel zu einem bekannten Wert von P grundsätzlich zwei Werte für die Last möglich, L = G + P / (|v| · g) und L = G - P / (|v| · g). Kenntnis von d aufgrund der Bewegungsrichtungs-Kenngröße erlaubt es, diese Mehrdeutigkeit zu eliminieren.

Das obige Beispiel dient der vereinfachenden Illustration. Auch für komplexere Berechnungsmethoden (etwa unter Berücksichtigung weiterer Faktoren wie Reibung und Masseträgheiten; Berechnung von L unter direkter Verwendung der Leistungs-Kenngröße ohne explizite Bestimmung der Leistung P, Verwendung von Maschinenlern-Algorithmen, usw) gilt das Grundprinzip, dass die Kenntnis der Bewegungsrichtung die Mehrdeutigkeit der obengenannten Gleichung eliminiert und eine eindeutige Lösung der Last erlaubt.

Eine Möglichkeit für Störeinflüsse ist beispielsweise die sich ändernde Totallast des Aufzugssystems durch die unterschiedliche Seillänge des Tragmittels an unterschiedlichen Positionen der Aufzugskabine im Schacht. Je nach Aufzugssystem kann dies auf mechanische Weise kompensiert sein. Auch der weitere Energieverbrauch des Aufzugssystems, beispielsweise der Grundverbrauch von Beleuchtungssystem oder Energieversorgungssystem, können die gemessene Leistung beeinflussen. In einer vorteilhaften Ausführungsform umfasst das Verfahren demnach eine Funktion zur Kompensierung solcher Störeinflüsse.

Die Logikeinheit kann auch die Kenngrößen durch Abgleich mit in dem Speicher der Logikeinheit gespeicherten Tabellen, Kennlinien oder Kennfeldern mit den zu bestimmenden Werten korrelieren und so Ergebnisse liefern. Die Ergebnisse können Zwischenergebnisse sein, die für die Bestimmung eines Endergebnisses verwendet werden. Die Bestimmung des Endergebnisses kann auf dieselbe Art und Weise geschehen, wie die Bestimmung der Zwischenergebnisse. Weitere Methoden oder Algorithmen zur Bestimmung der Ergebnisse, beispielsweise von Leistung und Bewegungsrichtung aus den Kenngrößen der Sensorsysteme, als auch die Bestimmung der Last der Aufzugskabine aus den Zwischenergebnissen, wie z.B. neuronale Netzwerke oder maschinelles Lernen können Teil der Methode sein.

Die berechneten oder bestimmten Werte können durch die Logikeinheit gespeichert werden. Die berechneten oder bestimmten Werte können auch transitiv sein und nach der Bestimmung des Folgewerts verworfen werden. Die berechneten oder bestimmten Werte können mit weiteren Werten, die nicht Teil des Verfahrens sind, verknüpft werden. In einem weiteren Beispiel kann es vorteilhaft sein, wenn das Verfahren eine Möglichkeit der Kalibrierung umfasst, sodass beispielsweise die Sensorsysteme oder Teile davon so kalibriert werden können, dass die daraus bestimmten Werte innerhalb eines Konfidenzintervalls liegen. Die Kalibrierung kann durch eine oder mehrere Kalibrierungsfahrten erfolgen. In einem Beispiel umfasst die Kalibrierung eine erste Lernfahrt mit einer leeren Aufzugskabine sowie eine zweite Lernfahrt mit einer bekannten Last, beispielsweise dem Körpergewicht eines Monteurs. In einem weiteren, vorteilhaften Beispiel umfasst das Verfahren die Möglichkeit der Selbstkalibrierung. Die durch die Kalibrierung erhaltenen Werte können in Form von Tabellen, Kennlinien oder Kennfeldern oder dergleichen in der Logikeinheit gespeichert werden.

In einer Ausführungsform umfasst das Verfahren das Bereitstellen der gemessenen, bestimmten und / oder berechneten Werte in Form eines Datensatzes. Der Datensatz kann so bereitgestellt werden, wie es bereits im Zusammenhang mit der Logikeinheit beschrieben wurde.

Im Folgenden sind verschiedene Aspekte der Erfindung anhand von Ausführungsbeispielen in Verbindung mit den Figuren näher erläutert.
- Fig. 1: eine schematische Darstellung eines Ausführungsbeispiels eines erfindungsgemäßen Aufzugsystems in einem Gebäude,
- Fig. 2a: ein Beispielgraph zur Veranschaulichung des Zusammenhangs zwischen Last, Leistung und Bewegungsrichtung
- Fig. 2b: eine beispielhafte Darstellung eines Ausführungsbeispiels eines Verfahrens zur Bestimmung der Last einer Aufzugskabine als Blockdiagramm

In Fig. 1 ist ein beispielhaftes Aufzugsystem 100 gezeigt, das in dieser Form üblicherweise in Gebäuden, aber auch in Schiffen oder sonstigen sich vertikal erstreckenden Konstrukten vorkommen kann. Das Aufzugsystem umfasst eine Aufzugskabine 110, häufig auch als Fahrkorb bezeichnet, sowie ein Gegengewicht 102 in einem Schacht 101. Der Schacht erstreckt sich üblicherweise vorwiegend vertikal, vorzugsweise mit einer Neigung von unter 15°. Kabine 110 und Gegengewicht 102 sind an einem Tragmittel 103 aufgehängt, das über eine oder mehrere Umlenkrollen 104 geführt wird. Die zur Veranschaulichung gewählte Konstruktion entspricht einer 1:1-Aufhängung mit 50% Gewichtsausgleich; dem Fachmann ist bekannt, dass zahlreiche Aufhängungsarten mit einer unterschiedlichen Anzahl bzw. Konfiguration von Umlenkrollen, Gegengewichten und Tragmitteln möglich sind.

Das Tragmittel 103 wird über eine Treibscheibe 105 geführt und durch diese angetrieben. Dazu ist die Treibscheibe 105 mechanisch mit der Antriebsmaschine 120 verbunden, sodass die Antriebsmaschine 120 mechanische Energie auf diese übertragen kann. Die Antriebsmaschine 120 kann ein Getriebe beinhalten. Anstatt einer Treibscheibe 105 kann auch eine Antriebstrommel oder ein Direktantrieb möglich sein.

In dem gezeigten Beispiel sind Antriebsmaschine 120 und Treibscheibe 105 am oberen Ende des Aufzugsystems 100 installiert. Typischerweise werden diese und weitere Teile des Antriebs in einem eigenen Triebwerksraum (nicht gezeigt) bereitgestellt, das Aufzugsystem 100 kann aber auch triebwerksraumlos ausgeführt sein. Alternativ kann sich der Triebwerksraum oder die Stelle, an der die Antriebskomponenten untergebracht sind, auch an anderen Positionen, die nicht zwangsläufig in räumlicher Nähe zum Aufzugsschacht 101 liegen müssen, befinden. Die Antriebskomponenten können mit der Aufzugskabine eine Einheit bilden.

Die Antriebsmaschine 120 umfasst typischerweise auch die Funktion als Bremse, um auch im Fall von freiwerdender mechanischer Energie eine kontrollierte Fahrt der Aufzugskabine 110 zu ermöglichen. Die Bremsfunktion kann durch die Antriebsmaschine 120 auf verschiedene Arten gewährleistet werden, beispielsweise durch eine mechanische Bremse, die auch als Feststellbremse wirken kann, oder durch eine elektromotorische Bremse, auch bekannt als Dynamobremse, sowie eine Gleichstrom- oder Gegenstrombremse.

Die Antriebsmaschine 120 ist über elektrische Leiter 122 mit dem Energieversorgungssystem 121 verbunden. Die Anzahl der Leiter ist hier abhängig von der Art der Antriebsmaschine 120. Beispielsweise kann es im Fall eines fremderregten Synchronmotors nötig sein, zusätzlich zum Drehfeld auch noch einen Erregerstrom zur Verfügung zu stellen, während dies für Asynchronmotoren, Gleichstrommotoren mit Kommutator oder permanentmagneterregte Synchronmotoren nicht der Fall ist. Auch die Beschaltung des Motors beeinflusst die Anzahl von nötigen Leitern, z.B. entfällt bei einer Dreiecksschaltung, auch bekannt als Delta-Schaltung, im Gegensatz zur Sternschaltung die Notwendigkeit eines Nullleiters. Zusätzlich dazu kann es sich bei den elektrischen Leitern 122 auch um Sensorleitungen oder Datenverbindungen handeln, die dem Energieversorgungssystem 121 Informationen über entsprechende Betriebszustände der Antriebsmaschine 120 liefern. Zahlreiche weitere Antriebsformen und Beschaltungsmöglichkeiten sind dem Fachmann bekannt, sodass hier nicht näher darauf eingegangen wird.

Das Energieversorgungssystem 121 ist mit den elektrischen Leitern 123 mit einem Netzanschluss 124 verbunden, bei dem es sich beispielsweise um ein Gebäudestromnetz handelt. Der Netzanschluss stellt elektrische Energie an das Energieversorgungssystem 121 bereit, wobei eine Ausführung in Form eines Netzes oder Netzwerks nicht zwingend notwendig ist; der Anschluss 124 kann beispielsweise auch alleine durch einen dedizierten Generator, beispielsweise ein Notstromaggregat, gespeist werden. Vorzugsweise speist der Netzanschluss 124 das Energieversorgungssystem 121 mit einer im wesentlichen konstante Nennspannung und Frequenz. Je nachdem, wie das Energieversorgungssystem 121 gestaltet ist, sind auch für die elektrischen Leiter 123 unterschiedlich Ausführungen möglich, beispielsweise mit einem oder mehreren, beispielsweise drei Außenleitern. In einer vorteilhaften Ausführungsform ist der Netzanschluss dreiphasig ausgeführt. In einer weiteren Ausführungsform umfasst der Netzanschluss zusätzlich einen Neutralleiter.

Das Energieversorgungssystem 121 versorgt die Antriebsmaschine 120 mit der zum Betrieb nötigen Energie. Die Ausführung ist abhängig von der Art und Weise, wie die Antriebsmaschine 120 betrieben wird. In einer typischen Ausführungsform umfasst die Antriebsmaschine 120 einen permanentmagneterregten Synchronmotor. In diesem Fall handelt es sich bei dem Energieversorgungssystem 121 typischerweise um einen Frequenzwandler, auch Frequenzumrichter genannt, der die Antriebsmaschine 120 mehrphasig mit einer variablen Frequenz speist, die idealerweise vom momentanen Betriebszustand der Antriebsmaschine 120 abhängig und darauf abgestimmt ist. Andere Ausführungen sind besonders aus älteren Aufzugsystemen bekannt, beispielsweise kann es sich bei dem Motor der Antriebsmaschine 120 um einen Gleichstrommotor handeln, der von einem Gleichrichter, beispielsweise einem Umformer, gespeist wird, wobei dieser Gleichrichter das Energieversorgungssystem 121 oder einen Teil davon bildet.

Eine besonders einfache Ausführung des Energieversorgungssystems 121 ist möglich, wenn die Antriebsmaschine 120 einen Asynchron-Motor umfasst, da dem Versorgungssystem 121 bei einer geeigneten Versorgung durch den Netzanschluss 124 hier nur die Aufgabe der richtigen Spulenbeschaltung zufällt. Weitere Kombinationen aus Antriebsmaschine 120 und Energieversorgungssystem 121 sind möglich, sodass es sich bei den genannten Möglichkeiten nur um Beispiele handelt.

Das Aufzugsystem 100 umfasst ein erstes Sensorsystem 130 zum Messen einer Leistungs-Kenngröße einer durch die elektrischen Leiter 122 fließenden elektrischen Leistung. Alternativ oder zusätzlich dazu kann das weitere erste Sensorsystem 131 auch eine Leistung-Kenngröße einer durch die elektrischen Leiter 123 fließenden elektrischen Leistung messen. Das erste Sensorsystem 130, 131 umfasst eine Vielzahl von möglichen Sensoren, die in ihrer Funktion einzeln und in ihren Kombinationsmöglichkeiten bereits an früherer Stelle geschildert wurden. Das erste Sensorsystem 130, 131 stellt die Leistungs-Kenngröße der Logikeinheit 150 zur Verfügung (gestrichelte Linie).

Das Aufzugsystem 100 umfasst ein zweites Sensorsystem 140 zum Messen einer Bewegungsrichtungs-Kenngröße der Aufzugskabine. Das Sensorsystem 140 ist in diesem Beispiel an der äußeren Oberseite der Aufzugskabine 110 angebracht, kann aber auch an einer der Außenseitenseiten oder am Boden der Aufzugskabine 110 befestigt sein. Das Sensorsystem kann auch an den Innenseiten oder zwischen der Innen- und Außenverkleidung der Aufzugskabine 110 angebracht werden. Typischerweise ist das Sensorsystem 140 dazu eingerichtet, die Bewegungsrichtungs-Kenngröße anhand von Luftdruck, Entfernung der Aufzugskabine 110 von einem beliebigen Punkt, bzw. Position der Kabine 110 oder dergleichen zu bestimmen.

Alternativ oder zusätzlich dazu umfasst das Aufzugsystem 100 ein weiteres zweites Sensorsystem 141 zum Messen einer Bewegungsrichtungs-Kenngröße der Aufzugskabine 110, welches in der Nähe der Antriebsmaschine 120, beispielsweise in der Nähe der Treibscheibe 105 platziert ist und die Bewegungsrichtungs-Kenngröße anhand von Eigenschaften des Antriebssystems im Betrieb, z.B. der Drehrichtung der Treibscheibe 105 bestimmt.

Alternativ oder zusätzlich dazu umfasst das Aufzugsystem 100 ein weiteres zweites Sensorsystem 142 zum Messen einer Bewegungsrichtungs-Kenngröße der Aufzugskabine 110, welches am Gegengewicht 102 platziert ist. Grundsätzlich können solche Werte, wie sie durch das zweite Sensorsystem 140 gemessen werden, auch durch das zweite Sensorsystem 142 bestimmt werden, wobei in der Regel ein Wert erhalten wird, der mit dem Gegenteil der Bewegungsrichtung korreliert, welche die Aufzugskabine 110 vollführt.

Alternativ oder zusätzlich dazu umfasst das Aufzugsystem 100 ein weiteres zweites Sensorsystem 143 zum Messen einer Bewegungsrichtungs-Kenngröße der Aufzugskabine 110, welches am Boden des Aufzugsschachts 101 platziert ist. Das zweite Sensorsystem 143 kann in einer weiteren Ausführungsform auch an der Decke des Schachtes 101 oder an einer der Seitenwände angebracht sein. Typischerweise ist das Sensorsystem 143 dazu eingerichtet, den Abstand der Aufzugskabine 110 oder des Gegengewichts 102 in Relation zum Sensorsystem zu bestimmen. Alternativ kann das Sensorsystem 143 auch dazu eingerichtet sein, die Bewegungsrichtung von Aufzugskabine 110 oder Gegengewicht 102 im Betrieb zu erfassen.

Das zweite Sensorsystem 140-143 stellt die Bewegungsrichtungs-Kenngröße der Logikeinheit 150 ebenfalls zur Verfügung (gestrichelte Linie).

Die Logikeinheit 150 bestimmt aus der Leistungs-Kenngröße des ersten Sensorsystems 130, 131 und der Bewegungsrichtungs-Kenngröße des zweiten Sensorsystems 140-143 die Last der Aufzugskabine. Dazu wird typischerweise als Zwischenschritt zuerst die Leistung des Antriebssystems 120 und die Bewegungsrichtung der Aufzugskabine 110 bestimmt. Typischerweise ist die Logikeinheit im Triebwerksraum untergebracht und kann in ihren Abmessungen beispielsweise einem Erweiterungsmodul im nano-ITX-Formfaktor entsprechen.

Fig. 2a dient zur Veranschaulichung des beispielhaften graphischen Zusammenhangs zwischen Leistung P, Bewegungsrichtung, Lastausgleich L_{A} und Last L. Es wurde die Leistung der Antriebsmaschine P gegen die Last L, ausgedrückt als Teil der Maximallast, aufgetragen. Es wird näherungsweise ein linearer Zusammenhang angenommen. Zudem ist die Geschwindigkeit der Aufzugskabine im Betrieb immer gleich.

Im einfachsten Grenzfall (gepunkteter Graph) besteht kein Lastausgleich. Unabhängig von der Last L der Aufzugskabine muss beim Aufwärtsfahren mechanische Energie aufgewendet werden und beim Herabfahren wird mechanische Energie frei. Beim Aufwärtsfahren entspricht die nötige elektrische Energie, die durch die Antriebsmaschine aufgewendet werden muss, bei Maximallast der Maximalleistung Pₘₐₓ. Die leere Kabine besitzt ein Eigengewicht, sodass die Minimalleistung Pₘᵢₙ immer größer als 0 sein muss. Beim Herabfahren wird Energie frei, die im gezeigten Beispiel durch die Antriebsmaschine teilweise in Elektrizität umgewandelt werden kann, oder beispielsweise durch aktives Bremsen ebenfalls eine elektrische Leistung fordern kann. Die freiwerdende, elektrische Energie wird, sofern sie abgeführt wird, aufgrund von Umwandlungsverlusten niedriger sein, als die zuvor eingespeiste Energie, was durch den Korrekturfaktor f ausgedrückt wird. Überschreitet die Leistung P das Maximum dessen, was im Generatorbetrieb der Antriebsmaschine geleistet werden kann, lässt sich daraus folgern, dass die Antriebsmaschine als Motor arbeitet. Das Freiwerden von mechanischer Energie, also auch eine eingebrachte Bremsleistung, wird durch ein Negativvorzeichen ausgedrückt. Zur Vereinfachung wird angenommen, dass Pₘᵢₙ und -Pₘᵢₙ sich gleichen, was jedoch typischerweise nicht der Fall ist. Im genannten Fall ohne Ausgleich kann allein aus der der Leistung P die Bewegungsrichtung und die Last L gefolgert werden.

In einem weiteren Grenzfall entspricht der Lastausgleich 50 % der Maximallast der Aufzugskabine. Es ist zu erkennen, dass zum Punkt des idealen Ausgleichs, also bei 50 % der Maximallast, die nötige Energie zum Transport der Aufzugskabine minimal wird (Pₘᵢₙ). Außerdem ist zu erkennen, dass die notwendige Maximalleistung im Vergleich zu einem 0-Ausgleich um 50% abnimmt, die Antriebsmaschine kann also geringer dimensioniert sein. Des Weiteren ist zu erkennen, dass im Bereich von 0 - 50 % der Maximallast beim Aufwärtsfahren der Aufzugskabine Energie frei wird, erst im Bereich von 50 - 100 % Last muss Energie aufgewendet werden. Genau umgekehrt verhält es sich beim Herabfahren. Da auch das Eigengewicht der Aufzugskabine ausgeglichen wird, sind Pₘᵢₙ und - Pₘᵢₙ in diesem Fall außerdem kleiner als im Fall ohne Ausgleich.

Es lässt sich erkennen, dass auch mit Wissen der Leistung P keine eindeutige Bestimmung der Last L möglich ist, da die gezeigten Graphen außer im Sonderfall L = 50 % zwei Lösungen liefern. In einem konkreten Beispiel kann z.B. nicht gefolgert werden, ob eine Aufzugskabine mit einer korrespondierenden Last von < 50 % aufwärts oder eine Aufzugskabine mit einer Last von > 50 % abwärts bewegt wird, da in beiden Fällen dieselbe Leistung P nötig ist. Erst mit Wissen der Bewegungsrichtung der Aufzugskabine ist eine eindeutige Bestimmung möglich, da dann eine der zwei Geraden nicht mehr als Lösungsraum zur Verfügung steht.

Zuletzt wird ein weiterer, beispielhafter Fall mit 25 % Ausgleich betrachtet, der beispielsweise dann gewählt werden kann, wenn aufgrund der erwarteten Lastverteilung mit dieser Gegengewichtsbemessung die größte Energieeinsparung möglich ist und dadurch die Notwendigkeit einer größer dimensionierten Antriebsmaschine gerechtfertigt ist. Die im Zusammenhang mit dem 50 % Ausgleich gemachten Beobachtungen treffen im Lastbereich von 0 - 50 % gleichermaßen zu. Der Punkt, an dem Pₘᵢₙ erreicht wird, liegt erwartungsgemäß bei 25 % Last. Außerhalb des Bereits von 0 - 50 % ist die Bestimmung der Last L allein aus P wieder eindeutig möglich, man kann diesen Bereich näherungsweise so behandeln, wie ein Aufzugsystem ohne Lastausgleich.

Allgemein wird dem Fachmann ersichtlich, dass sich alle beliebigen Lastenausgleichswerte durch zwei Lastenabschnitte beschreiben lassen, wobei einer der Abschnitte durch ein System ohne Lastenausgleich, und der zweite Abschnitt durch ein System mit 50 % Lastenausgleich im Lastbereich 0 % bis 2·L_{A} (im Fall von 0 % < L_{A} < 50 %) bzw. 50 % bis 2.(1 - L_{A}) (im Fall von 50 % < L_{A} < 100 %) genähert werden kann, wobei L_{A} der ausgeglichenen Last entspricht.

Die in Fig. 2a gemachten Beobachtungen und das darauf basierende Modell stellen die Grundlage für das Verfahren 200 nach Fig. 2b dar. In einem Schritt 201 wird eine Leistungskenngröße gemessen, die indikativ für die Leistung der Antriebsmaschine ist. Die Leistungskenngröße kann durch das erste Sensorsystem 130, 131 bereitgestellt werden. In einem Folgeschritt 211 wird aus der Leistungskenngröße die Leistung der Antriebsmaschine bestimmt. Idealerweise beinhaltet die bestimmte Leistung eine Information darüber, ob es sich bei der Leistung um eine Antriebsleistung oder um eine Bremsleistung handelt. Eine Bremsleistung wird beispielsweise mit einem negativen Vorzeichen ausgedrückt.

Unabhängig von Schritt 201 findet in Schritt 202 eine Messung der Bewegungsrichtungs-Kenngröße der Aufzugskabine statt. Die Bewegungsrichtungskenngröße kann durch das zweite Sensorsystem 140-143 bereitgestellt werden. In einem Folgeschritt 212 wird die Bewegungsrichtung der Aufzugskabine aus der Bewegungsrichtungskenngröße bestimmt. Auf die Schritte 202 und 212 kann verzichtet werden, wenn bereits aus der Leistung der Antriebsmaschine die Last der Aufzugskabine eindeutig bestimmt werden kann.

In Schritt 220 wird aus den Ergebniswerten aus Schritt 211 und 212 unter Anwendung einer Methode, die auf Basis des im Zusammenhang mit Fig. 2a beschriebenen Modells arbeitet, die Last der Aufzugskabine bestimmt.

In einem spezifischen Ausführungsbeispiel handelt es sich bei dem Aufzugsystem 100 um einen Personenaufzug mit 1:1-Aufhängung und einem Gegengewicht mit 50%-Ausgleich. Der Antrieb erfolgt mit einem getriebelosen Antriebssystem 120, das einen permanentmagneterregten Synchronmotor umfasst. Das Antriebssystem wird von einem Frequenzwandler als Versorgungssystem 121 gespeist. Das Antriebssystem 120 bremst mechanisch und zusätzlich elektrisch, indem die anfallende elektrische Energie des Motors über ein Widerstandsnetzwerk abgeführt wird, das Teil des Versorgungssystems 121 ist.

Als erstes Sensorsystem 130 dienen ein induktiver Stromsensor an einer der Phasen der elektrischen Leiter 123 und ein Spannungssensor an derselben Phase. Als zweites Sensorsystem dient ein Ultraschallsensor 143, der mittels Messung der Frequenzverschiebung der Reflexion aufgrund des Dopplereffekts die eine Bewegungsrichtungs-Kenngröße bereitstellt, sowie ein Beschleunigungssensor 142 am Gegengewicht 102.

Die Anbindung des Sensorsystems 130 und des Sensorsystems 142, 143 an die Logikeinheit 150 erfolgt mittels WLAN-Verbindung. Die Logikeinheit ist im Triebwerksraum untergebracht.

In einem ersten Beispiel wertet die Logikeinheit 150 gemäß Methode 200 die folgenden Kenngrößen aus:
Die Leistungs-Kenngröße enthält den Strom eines Leiters der elektrischen Leiter 123 im Betrieb. Aus der Leistungs-Kenngröße wird mittels eines Kennfelds errechnet, dass die Antriebsmaschine 120 als Motor mit einer Leistung von 20 kW betrieben wird.

Aus der Bewegungsrichtungs-Kenngröße wird mittels einer Fourier-Transformation die Frequenz des reflektierten Ultraschall-Signals bestimmt und durch den Vergleich mit dem höherfrequenzen Ursprungssignal festgestellt, dass sich die Aufzugskabine vom Sensor weg, also aufwärts bewegt.

Aus der elektrischen Leistung und der Bewegungsrichtung wird nun durch Abgleich mit einer zuvor erfassten Tabelle festgestellt, dass ein Aufwärtstransport mit einer Leistung von 20 kW einer Last von 640 kg entspricht.

In einem weiteren Beispiel wertet die Logikeinheit 150 gemäß Methode 200 die folgenden Kenngrößen aus: Die Leistungs-Kenngröße enthält zeitaufgelöst sowohl Strom als auch Spannung eines Leiters der elektrischen Leiter 122 im Betrieb. Aus den Kenngrößen wird durch die Bestimmung der Phasenverschiebung festgestellt, dass die Antriebsmaschine 120 als Generator arbeitet und eine Bremsleistung von 5 kW an das Energieversorgungssystem 121 abgibt. Da es sich um eine Bremsleistung handelt, wird der Wert als - 5 kW bestimmt.

Aus der Bewegungsrichtungs-Kenngröße des Sensorsystems 142 am Gegengewicht 102 wird bestimmt, dass der Sensor beim Abbremsen der Aufzugskabine 110 zum Ende der Fahrt eine höhere Beschleunigung als die Erdbeschleunigung gemessen hat und gefolgert, dass das Gegengewicht 102 abwärts und somit die Aufzugskabine 110 aufwärts gefahren ist.

Aus der elektrischen Leistung und der Bewegungsrichtung wird nun durch Abgleich mit einer zuvor erfassten Tabelle festgestellt, dass ein Aufwärtstransport mit einer Leistung von -5 kW einer Last von 30 kg entspricht.

## Patentansprüche

1. System zur Messung der Last in einem Aufzugsystem (100) mit einer Aufzugskabine (110), einem Energieversorgungssystem (121) und einer Antriebsmaschine (120), wobei
die Antriebsmaschine (120) eingerichtet ist, um die Aufzugskabine (110) einen Schacht (101) entlang zu bewegen,
das Energieversorgungssystem (121) über elektrische Leiter (123) mit einem Netzanschluss (124) verbunden ist, und wobei
die Antriebsmaschine (120) über elektrische Leiter (122) mit dem Energieversorgungssystem (121) verbunden ist, wobei
- das System ein erstes Sensorsystem (130, 131) zum Messen einer Leistungs-Kenngröße umfasst und die Leistungs-Kenngröße indikativ für die Leistung der Antriebsmaschine ist, und wobei das Aufzugsystem eine Aufzugsteuerung aufweist,
**dadurch gekennzeichnet, dass**
- das System ein zweites Sensorsystem (140, 141, 142, 143) zum Messen einer Bewegungsrichtungs-Kenngröße der Aufzugskabine (110) umfasst und die Bewegungsrichtungs-Kenngröße indikativ für die Bewegungsrichtung der Aufzugskabine (110) ist, und
- das System eine Logikeinheit (150) umfasst, wobei die Logikeinheit (150) eingerichtet ist, um aus den gemessenen Leistungs- und Bewegungsrichtungs-Kenngrößen eine Last der Aufzugskabine (110) zu berechnen, wobei die Logikeinheit (150) eine von der Aufzugsteuerung funktional getrennte Einheit bildet, die keine Betriebszustands-Informationen von der Aufzugssteuerung erfasst.

2. System nach Anspruch 1, wobei das Aufzugsystem (100) ein Gegengewicht (102) umfasst und die Masse des Gegengewichts (102) im Bereich zwischen 30% und 70% der Maximallast liegt, wobei 0% der Maximallast dem Gewicht der leeren Aufzugskabine (110) entspricht.

3. System nach einem beliebigen der vorangehenden Ansprüche, **dadurch gekennzeichnet, dass** das erste Sensorsystem (130, 131) zum Messen der Leistungs-Kenngröße einen oder mehr der folgenden Sensoren umfasst:
- Stromsensor;
- Spannungssensor;
- Leistungssensor;
- Frequenzsensor;
- thermischer Sensor;
- Leistungsfaktorsensor.

4. System nach einem beliebigen der vorangehenden Ansprüche, **dadurch gekennzeichnet, dass** das zweite Sensorsystem (140, 141, 142, 143) zum Messen der Bewegungsrichtungs-Kenngröße der Aufzugskabine (110) einen oder mehr der folgenden Sensoren umfasst:
- Luftdrucksensor, mittels welchem ein konstanter oder dynamischer Luftdruck bestimmbar ist;
- Positionssensor zur Bestimmung einer Position der Aufzugskabine;
- Entfernungsmesser zur Messung einer Entfernung der Aufzugskabine von einer bekannten Position;
- Beschleunigungssensor zur Bestimmung der auf die Aufzugskabine wirkenden Beschleunigungskräfte;
- Geschwindigkeitssensor zur Bestimmung der Geschwindigkeit der Aufzugskabine;
- Drehfeldrichtungssensorsystem zur Bestimmung der Orientierung des Drehfelds, mit dem die Antriebsmaschine betrieben wird.

5. System nach Anspruch 4, wobei die Bewegungsrichtungs-Kenngröße der Aufzugskabine indirekt ermittelt wird, indem das zweite Sensorsystem eine Bewegungsrichtungs-Kenngröße des Gegengewichts (102) erfasst, aus der die Logikeinheit (150) die Bewegungsrichtungs-Kenngröße der Aufzugskabine (110) ableitet.

6. System nach einem beliebigen der vorangehenden Ansprüche, **dadurch gekennzeichnet, dass** das erste Sensorsystem (130, 131) zum Messen einer Leistungs-Kenngröße so ausgeführt ist, dass die Leistungs-Kenngröße indikativ dafür ist, ob die Antriebsmaschine (120) als Antrieb oder Bremse arbeitet.

7. System nach einem beliebigen der vorangehenden Ansprüche, wobei die Logikeinheit (150) eingerichtet ist, um aus der Leistungs-Kenngröße die mechanische Leistung der Antriebsmaschine (120) zu errechnen, und/oder um aus der Bewegungsrichtungs-Kenngröße die Bewegungsrichtung der Aufzugskabine (110) zu errechnen.

8. System nach Anspruch 7, wobei die Logikeinheit (150) zusätzlich eingerichtet ist, um eine oder mehrere der folgenden Werte zu errechnen: das Drehmoment der Antriebsmaschine (120), das Integral des Drehmoments der Antriebsmaschine (120) über die Zeit, das Integral der elektrischen Leistung über die Zeit, die Bewegungsrichtung als Ableitung der Position, die Bewegungsrichtung als Ableitung der Beschleunigung, die Bewegungsrichtung als Ableitung der Entfernung, die Last, die Last in Abhängigkeit von der Bewegungsrichtung, das Integral der Last über die Zeit, die Summe aller Lasten in einem oder mehreren Intervallen.

9. Verfahren zum Bestimmen einer Last einer Aufzugskabine (110) eines Aufzugsystems (100) nach einem beliebigen der vorangehenden Ansprüche, das Verfahren umfassend:
- Messen der Leistungs-Kenngröße der elektrischen Leiter (122, 123) mittels des ersten Sensorsystems (130, 131);
- Messen der Bewegungsrichtungs-Kenngröße der Aufzugskabine (110) mittels des zweiten Sensorsystems (140, 141, 142, 143);
- Bestimmen der Leistung der Antriebsmaschine (120) aus der Leistungs-Kenngröße der elektrischen Leiter (122, 123);
- Bestimmen der Bewegungsrichtung der Aufzugskabine (110) aus der Bewegungsrichtungs-Kenngröße der Aufzugskabine (110); und
- Bestimmen der Last der Aufzugskabine (110) aus der Leistung der Antriebsmaschine und der Bewegungsrichtung der Aufzugskabine (110).

10. Verfahren nach Anspruch 9, **dadurch gekennzeichnet, dass** das zweite Sensorsystem (140, 141, 142, 143) zum Messen einer Bewegungsrichtungs-Kenngröße der Aufzugskabine (110) eine oder mehrere Kenngrößen liefert, aus denen eine oder mehrere der folgenden Größen bestimmt werden können: Beschleunigung, Geschwindigkeit, Bewegungsrichtung oder Position,
und wobei zumindest eine dieser Grössen zur Berechnung der Last verwendet wird.

11. Verfahren nach einem der Ansprüche 9 bis 10,
wobei die Leistung der Antriebsmaschine (120) aus der Leistungs-Kenngröße des Antriebssystems im konstant laufenden Betrieb durch Abgleich mit einem Kennfeld und/oder Lösen eines Gleichungssystems bestimmt wird, und
wobei die Bewegungsrichtung der Aufzugskabine (110) durch Bestimmung der Differenz von zumindest einem Sensorwerten und einem weiteren Wert, wobei der weitere Wert ein zweiter Sensorwert oder ein Referenzwert ist, durchgeführt wird, und
wobei die Bewegungsrichtung der Aufzugskabine (110) dazu benutzt wird, aus der Leistung der Antriebsmaschine (120) mithilfe eines Gleichungssystems oder eines Kennfelds die Last der Aufzugskabine (110) als eindeutige Lösung zu bestimmen.

12. Verfahren nach einem der Ansprüche 9 bis 11, wobei das erste Sensorsystem (130, 131), das zweite Sensorsystems (140, 141, 142, 143) und die Logikeinheit (150) in ein bestehendes Aufzugssystem (100) installiert werden.

13. Verwendung des Systems nach Anspruch 1 in einem Aufzugssystem (100).

## Claims

1. System for measuring the load in an elevator system (100) having an elevator cabin (110), an energy supply system (121) and a drive machine (120),
the drive machine (120) being designed to move the elevator cabin (110) along a shaft (101),
the energy supply system (121) being connected to a mains connection (124) via electrical conductors (123), and
the drive machine (120) being connected to the energy supply system (121) via electrical conductors (122),
- the system comprising a first sensor system (130, 131) for measuring a power characteristic value and the power characteristic value being indicative of the power of the drive machine, and the elevator system having an elevator control,
**characterized in that**
- the system comprises a second sensor system (140, 141, 142, 143) for measuring a movement direction characteristic value of the elevator cabin (110), and the movement direction characteristic value is indicative of the movement direction of the elevator cabin (110),
and
- the system comprises a logic unit (150), the logic unit (150) being configured to calculate a load of the elevator cabin (110) from the measured power and movement direction characteristic values, the logic unit (150) forming a unit which is functionally separate from the elevator control, which unit does not detect any operational status information from the elevator control.

2. System according to claim 1, wherein the elevator system (100) comprises a counterweight (102) and the mass of the counterweight (102) is in the range between 30% and 70% of the maximum load, wherein 0% of the maximum load corresponds to the weight of the empty elevator cabin (110).

3. System according to either of the preceding claims,
**characterized in that** the first sensor system (130, 131) for measuring the power characteristic value comprises one or more of the following sensors:
- current sensor;
- voltage sensor;
- power sensor;
- frequency sensor;
- thermal sensor;
- power factor sensor.

4. System according to any of the preceding claims, **characterized in that** the second sensor system (140, 141, 142, 143) for measuring the movement direction characteristic value of the elevator cabin (110) comprises one or more of the following sensors:
- air pressure sensor, by means of which a constant or dynamic air pressure can be determined;
- position sensor for determining a position of the elevator cabin;
- distance finder for measuring a distance of the elevator cabin from a known position;
- acceleration sensor for determining the acceleration forces acting on the elevator cabin;
- speed sensor for determining the speed of the elevator cabin;
- rotational field direction sensor system for determining the orientation of the rotational field with which the drive machine is operated.

5. System according to claim 4, wherein the movement direction characteristic value of the elevator cabin is indirectly determined by the second sensor system detecting a movement direction characteristic value of the counterweight (102) from which the logic unit (150) derives the movement direction characteristic value of the elevator cabin (110).

6. System according to any of the preceding claims, **characterized in that** the first sensor System (130, 131) for measuring a power characteristic value is designed such that the power characteristic value is indicative of whether the drive machine (120) is operating as a drive or brake.

7. System according to any of the preceding claims, wherein the logic unit (150) is configured to calculate the mechanical power of the drive machine (120) from the power characteristic value and/or to calculate the movement direction of the elevator cabin (110) from the movement direction characteristic value.

8. System according to claim 7, wherein the logic unit (150) is additionally configured to calculate one or more of the following values: the torque of the drive machine (120), the integral of the torque of the drive machine (120) over time, the integral of the electrical power over time, the movement direction as a derivative of the position, the movement direction as a derivative of the acceleration, the movement direction as a derivative of the distance, the load, the load depending on the movement direction, the integral of the load over time, the sum of all loads at one or more intervals.

9. Method for determining a load of an elevator cabin (110) of an elevator system (100) according to any of the preceding claims, the method comprising:
- measuring the power characteristic value of the electrical conductors (122, 123) by means of the first sensor system (130, 131);
- measuring the movement direction characteristic value of the elevator cabin (110) by means of the second sensor system (140, 141, 142, 143);
- determining the power of the drive machine (120) from the power characteristic value of the electrical conductors (122, 123);
- determining the movement direction of the elevator cabin (110) from the movement direction characteristic value of the elevator cabin (110); and
- determining the load of the elevator cabin (110) from the power of the drive machine and the movement direction of the elevator cabin (110).

10. Method according to claim 9, **characterized in that** the second sensor system (140, 141, 142, 143) supplies one or more parameters for measuring a movement direction characteristic value of the elevator cabin (110), from which parameters one or more of the following variables can be determined: acceleration, speed, movement direction, or position,
and at least one of these variables being used for calculating the load.

11. Method according to any of claims 9 to 10,
wherein the power of the drive machine (120) is determined from the power characteristic value of the drive system in constant operation by comparison with a characteristic map and/or solving a system of equations, and
wherein the movement direction of the elevator cabin (110) is implemented by determining the
difference between at least one sensor value and a further value, wherein the further value is a second sensor value or a reference value, and
wherein the movement direction of the elevator cabin (110) is used to determine the load of the elevator cabin (110) as a unique solution from the power of the drive machine (120) using a system of equations or a characteristic map.

12. Method according to any of claims 9 to 11, wherein the first sensor system (130, 131), the second sensor system (140, 141, 142, 143) and the logic unit (150) are installed in an existing elevator system (100).

13. Use of the system according to claim 1 in an elevator system (100).

## Revendications

1. Système permettant de mesurer la charge dans un système d'ascenseur (100) comportant une cabine d'ascenseur (110), un système d'alimentation en énergie (121) et une machine d'entraînement (120),
dans lequel
la machine d'entraînement (120) est conçue pour déplacer la cabine d'ascenseur (110) le long d'une cage (101),
le système d'alimentation en énergie (121) est connecté par l'intermédiaire de conducteurs électriques (123) à un raccordement au réseau (124), et dans lequel
la machine d'entraînement (120) est connectée au système d'alimentation en énergie (121) par l'intermédiaire de conducteurs électriques (122), dans lequel
- le système comprend un premier système de capteurs (130, 131) permettant de mesurer une grandeur caractéristique de puissance et la grandeur caractéristique de puissance indique la puissance de la machine d'entraînement, et dans lequel le système d'ascenseur présente un dispositif de commande d'ascenseur,
**caractérisé en ce que**
- le système comprend un second système de capteurs (140, 141, 142, 143) permettant de mesurer une grandeur caractéristique de sens de déplacement de la cabine d'ascenseur (110) et la grandeur caractéristique de sens de déplacement indique le sens de déplacement de la cabine d'ascenseur (110),
et
- le système comprend une unité logique (150), dans lequel l'unité logique (150) est configurée pour calculer une charge de la cabine d'ascenseur (110) à partir des grandeurs caractéristiques de puissance et de sens de déplacement mesurées, dans lequel l'unité logique (150) forme une unité, séparée de manière fonctionnelle du dispositif de commande d'ascenseur, qui ne détecte pas d'informations d'état de fonctionnement provenant du dispositif de commande d'ascenseur.

2. Système selon la revendication 1, dans lequel le système d'ascenseur (100) comprend un contrepoids (102) et la masse du contrepoids (102) se situe dans la plage comprise entre 30 % et 70 % de la charge maximale, dans lequel 0 % de la charge maximale correspond au poids de la cabine d'ascenseur (110) vide.

3. Système selon l'une des revendications précédentes, **caractérisé en ce que** le premier système de capteurs (130, 131) permettant de mesurer la grandeur caractéristique de puissance comprend un ou plusieurs des capteurs suivants :
- capteur de courant ;
- capteur de tension ;
- capteur de puissance ;
- capteur de fréquence ;
- capteur thermique ;
- capteur de facteur de puissance.

4. Système selon l'une des revendications précédentes, **caractérisé en ce que** le second système de capteurs (140, 141, 142, 143) permettant de mesurer la grandeur caractéristique de sens de déplacement de la cabine d'ascenseur (110) comprend un ou plusieurs des capteurs suivants :
- capteur de pression de l'air, à l'aide duquel une pression de l'air constante ou dynamique peut être déterminée ;
- capteur de position permettant de déterminer une position de la cabine d'ascenseur ;
- télémètre permettant de mesurer une distance de la cabine d'ascenseur par rapport à une position connue ;
- capteur d'accélération permettant de déterminer les forces d'accélération agissant sur la cabine d'ascenseur ;
- capteur de vitesse permettant de déterminer la vitesse de la cabine d'ascenseur ;
- système de capteurs de direction du champ magnétique tournant permettant de déterminer l'orientation du champ magnétique tournant avec lequel la machine d'entraînement fonctionne.

5. Système selon la revendication 4, dans lequel la grandeur caractéristique de sens de déplacement de la cabine d'ascenseur est définie indirectement par la détection, par le second système de capteurs, d'une grandeur caractéristique de sens de déplacement du contrepoids (102) à partir de laquelle l'unité logique (150) déduit la grandeur caractéristique de sens de déplacement de la cabine d'ascenseur (110).

6. Système selon l'une des revendications précédentes, **caractérisé en ce que** le premier système de capteurs (130, 131) permettant de mesurer une grandeur caractéristique de puissance est configuré de telle sorte que la grandeur caractéristique de puissance indique si la machine d'entraînement (120) fonctionne sous la forme d'un entraînement ou d'un frein.

7. Système selon l'une des revendications précédentes, dans lequel l'unité logique (150) est configurée pour calculer la puissance mécanique de la machine d'entraînement (120) à partir de la grandeur caractéristique de puissance, et/ou pour calculer le sens de déplacement de la cabine d'ascenseur (110) à partir de la grandeur caractéristique de sens de déplacement.

8. Système selon la revendication 7, dans lequel l'unité logique (150) est en outre configurée pour calculer une ou plusieurs des valeurs suivantes : le couple de la machine d'entraînement (120), l'intégrale du couple de la machine d'entraînement (120) dans le temps, l'intégrale de la puissance électrique dans le temps, le sens de déplacement comme dérivée de la position, le sens de déplacement comme dérivée de l'accélération, le sens de déplacement comme dérivée de la distance, la charge, la charge en fonction du sens de déplacement, l'intégrale de la charge dans le temps, la somme de toutes les charges dans un ou plusieurs intervalles.

9. Procédé permettant de déterminer une charge d'une cabine d'ascenseur (110) d'un système d'ascenseur (100) selon l'une des revendications précédentes, le procédé comprenant :
- la mesure de la grandeur caractéristique de puissance des conducteurs électriques (122, 123) à l'aide du premier système de capteurs (130, 131) ;
- la mesure de la grandeur caractéristique de sens de déplacement de la cabine d'ascenseur (110) à l'aide du second système de capteurs (140, 141, 142, 143) ;
- la détermination de la puissance de la machine d'entraînement (120) à partir de la grandeur caractéristique de puissance des conducteurs électriques (122, 123) ;
- la détermination du sens de déplacement de la cabine d'ascenseur (110) à partir de la grandeur caractéristique de sens de déplacement de la cabine d'ascenseur (110) ; et
- la détermination de la charge de la cabine d'ascenseur (110) à partir de la puissance de la machine d'entraînement et du sens de déplacement de la cabine d'ascenseur (110).

10. Procédé selon la revendication 9, **caractérisé en ce que** le second système de capteurs (140, 141, 142, 143) permettant de mesurer une grandeur caractéristique de sens de déplacement de la cabine d'ascenseur (110) fournit une ou plusieurs grandeurs caractéristiques à partir desquelles une ou plusieurs des grandeurs suivantes peuvent être déterminées : accélération, vitesse, sens de déplacement ou position,
et dans lequel au moins l'une desdites grandeurs est utilisée pour le calcul de la charge.

11. Procédé selon l'une des revendications 9 à 10,
dans lequel la puissance de la machine d'entraînement (120) est déterminée à partir de la grandeur caractéristique de puissance du système d'entraînement en fonctionnement constant par ajustement à l'aide d'un diagramme caractéristique et/ou par résolution d'un système d'équations, et
dans lequel le sens de déplacement de la cabine d'ascenseur (110) est réalisé par la détermination
de la différence entre au moins une valeur de capteur et une autre valeur, dans lequel l'autre valeur est une seconde valeur de capteur ou une valeur de référence, et
dans lequel le sens de déplacement de la cabine d'ascenseur (110) est utilisé pour déterminer la charge de la cabine d'ascenseur (110) comme solution unique à partir de la puissance de la machine d'entraînement (120) à l'aide d'un système d'équations ou d'un diagramme caractéristique.

12. Procédé selon l'une des revendications 9 à 11, dans lequel le premier système de capteurs (130, 131), le second système de capteurs (140, 141, 142, 143) et l'unité logique (150) sont installés dans un système d'ascenseur (100) existant.

13. Utilisation du système selon la revendication 1 dans un système d'ascenseur (100).
